# EUROPÄISCHE PATENTSCHRIFT

(11) **EP 0 141 136 B1**
(45) Veröffentlichungstag und Bekanntmachung des Hinweises auf die Patenterteilung: **30.12.1986**
(21) Anmeldenummer: 84110358.3
(22) Anmeldetag: 31.08.1984
(51) Int. Cl.: B65H 29/68

(54) **Bandverzögerungsstrecke für einen Falzapparat**
Delay section for a folding apparatus
Parcours de retard pour un appareil de pliage

(30) Priorität: 12.09.1983 DE 3332809; 26.10.1983 DE 3338814
(43) Veröffentlichungstag der Anmeldung: 15.05.1985
(73) Patentinhaber: M.A.N.-ROLAND Druckmaschinen Aktiengesellschaft, 63012 Offenbach (DE)
(72) Erfinder: Köbler, Ingo, D-8901 Anhausen (DE)

## Beschreibung

Die Erfindung betrifft eine Bandverzögerungsstrecke für einen Falzapparat, in welchem gefalzte oder zu falzende Exemplare in ein die Verzögerungsstrecke bildendes Bandleitungssystem einführbar sind, dessen Bänder in der Weise mit variabler Geschwindigkeit antreibbar sind, daß bei der Übernahme des Exemplares die Bänder (Bänderabschnitte) mit einer hohen Geschwindigkeit laufen, wonach diese nach Erfassen der Exemplare ihre Geschwindigkeit verringern (siehe DE-A-3049595).

In der älteren Patentanmeldung P 3321 811.0-27 ist bereits ein Falzapparat mit einer durch Bandabschnitte gebildeten Verzögerungsstrecke beschrieben. Zur Geschwindigkeitsänderung der Bänderabschnitte werden Bandumlenkrollen im Rhythmus der Geschwindigkeitsvariationen parallel zur Falzexemplartransportrichtung hin- und hergeschoben. Durch diese Verschiebungen können unerwünschte Verschleißerscheinungen hervorgerufen werden, die besonders die Lebensdauer der verwendeten Transportbänder negativ beeinflussen.

Aufgabe der Erfindung ist es, eine Verzögerungsstrecke der eingangs definierten Art zu schaffen, bei der die rhythmischen Bandbeschleunigungen und -verzögerungen allein durch die Rotation von Bandführungselementen möglich sind. Diese Aufgabe wird durch die Anwendung der Merkmale des kennzeichnenden Teils des Patentanspruchs gelöst. Weiterbildungen ergeben sich aus den Unteransprüchen sowie aus der Beschreibung in Verbindung mit den Zeichnungen. In diesen zeigen jeweils schematisch :
Figuren 1 und 2 eine erste Ausführungsform der erfindungsgemäßen Bandverzögerungsstrecke,
Figuren 3 und 4 eine Variante einer sich an die Ausführungsform gemäß Fig. 1 und 2 anlehnenden Bänderführung,
Figur 5 eine Bandverzögerungsstrecke mit nur einem Bandsystem,
Figur 6 eine Bandführungsrolle,
Figur 7 eine Bandumlenkrolle,
Figur 8 ein weiteres Ausführungsbeispiel einer Bandverzögerungsstrecke und
Figuren 9 und 10 eine empirische Entwicklungsmöglichkeit des Exzenterkurvenverlaufes, mit dessen Hilfe eine sinusförmige Bandverzögerung und Bandbeschleunigung mit der Vorrichtung gemäß Fig. 7 ermöglicht werden.

Die dargestellten Bandverzögerungsstrecken können beispielsweise hinter dem Falzklappen-oder Sammelzylinder eines Falzapparates angeordnet werden, um die quergefalzten Druckexemplare einem dritten Falz, dem sogenannten « zweiten Längsfalz », zuzuführen. Hierbei ist es bekanntlich erforderlich, daß die mit hoher Geschwindigkeit aus der Maschine bzw. aus den Zylindern kommenden Falzexemplare abgebremst werden. Die Bandverzögerungsstrecke muß demnach die Falzexemplare mit Maschinengeschwindigkeit übernehmen und diese anschliessend abbremsen, wobei die Abgabe der Falzexemplare, beispielsweise an ein Falzwalzenpaar, mit Minimalgeschwindigkeit erfolgen soll.

In Fig. 1 und 2 werden von rechts kommend Falzexemplare E einer Verzögerungsstrecke A zugeführt. Dieses Bandverzögerungssystem besteht im wesentlichen aus auf einer Welle 1 drehfest angeordneten Exzentern 2 und 3, um die teilweise das obere Band 4 geführt ist. Wie Fig. 1 erkennen läßt, weisen beide Exzenter 2, 3 die gleiche Exzentrizität X auf. Form und Größe der Exzenter 2 und 3 sind gleich, jedoch ist der Exzenter 3, bezogen auf den Exzenter 2, auf der Welle 1 um 180° versetzt.

Hinter der Verzögerungsstrecke A wird der Bandabschnitt a dem oberen Exzenter 2 zugeführt, der, wie Fig. 2 zeigt, in einer anderen Ebene liegt als der Exzenter 3. Nach teilweiser Umschlingung des Exzenters 2 verläßt der Bandabschnitt b den Exzenter 2 und wird um eine Umlenkrolle 5 geführt. Die Umlenkrolle 5 hat die Aufgabe, das Band 4 umzulenken und von der Ebene des Exzenters 2 in die Ebene des Exzenters 3 zu führen, wie Fig. 2 erkennen läßt. Der Bandabschnitt c gelangt hinter der Umlenkrolle 5 zu dem Exzenter 3 und umschlingt diesen ebenfalls teilweise, wonach der Bandabschnitt d zunächst einer Bandführungsrolle 6 und anschließend über den Bandabschnitt e der Bandführungsrolle 7 zugeführt wird. Zwischen den Rollen 7, 6 durchläuft der Bandabschnitt f die Verzögerungsstrecke A. Die Zurückführung des Bandabschnittes a in die Ebene des Exzenters 3 erfolgt durch die Bandführungsrolle 6.

Das in den Fig. 1 und 2 dargestellte Bandverzögerungssystem umfaßt ein oberes und ein unteres Band. Das untere Band 4' ist in der gleichen Weise, jedoch spiegelbildlich zu dem oberen Band 4 geführt, weshalb für die gleichen Bauteile die gleichen Bezugszeichen verwendet werden, die jedoch zur Unterscheidung jeweils mit einem Apostroph versehen sind. Das gleiche gilt für die Ausführungsform gemäß Fig. 3 und 4.

Durch die erfindungsgemäße Führung der Bänder 4, 4' und der Anordnung und Ausbildung der Exzenter wird erreicht, daß bei einer Rotation der Welle 1 bzw. 1' die angetrieben sein kann, die Bänder 4, 4' ihre Geschwindigkeit in der Verzögerungsstrecke A in der Weise im Rhythmus der Rotation der Exzenter 2, 3 bzw. 2', 3' ändern, daß die von rechts einlaufenden gefalzten oder zu falzenden Exemplare E mit der Maximalgeschwindigkeit erfaßt und anschließend verzögert werden. Erreichen die Exemplare E ihre Minimalgeschwindigkeit, so können sie beispielsweise mit Hilfe eines Falzmessers in bekannter Weise weggefalzt werden.

Durch die vorteilhafte Anordnung der Exzenter 2, 3 bzw. 2', 3' wird zum einen die Geschwindigkeitsvariation erreicht und zum anderen erfolgt quasi ein Wegausgleich für die Bänder 4, 4', ohne daß hier lineare Verschiebevorgänge von Umlenkmitteln erforderlich sind. Zudem kann die erfindungsgemäße Verzögerungsstrecke mit sehr geringem Kostenaufwand erstellt werden.

Fig. 3 und 4 zeigen eine Abwandlung der in den Fig. 1 und 2 gezeigten Bandführung. Da im wesentlichen die gleichen Bauteile bei diesem zweiten Ausführungsbeispiel verwendet werden. wurde zur Unterscheidung lediglich jedem Bezugszeichen ein Eins vorausgestellt. Auch hier werden wieder obere Bänder 14 und untere Bänder 14' verwendet, die um die auf den Wellen 11, 11' drehfest angeordneten Exzenter 12, 13 bzw. 12', 13' geführt werden. Die Überführung und Umlenkung der Bänder 14, 14' erfolgt wiederum mit Hilfe von Umlenkrollen 15, 15' bzw. 18, 18'.

Das Band 14 wird mit seinem Bandabschnitt 1a zunächst um den Exzenter 13 und anschließend über den Bandabschnitt 1 der Umlenkrolle 15 zugeführt, wonach der Bandabschnitt 1c zu dem Exzenter 12 gelangt. Wie Fig. 4 am besten zeigt, erfolgt sowohl vor der Umlenkrolle 15 als auch hinter dieser eine Verdrehung der Bandabschnitte 1b und 1c jeweils um 180°, wobei diese Verdrehungen selbstverständlich in entgegengesetzter Richtung vorgenommen werden. Das heißt, wird der Bandabschnitt 1b um 180° nach rechts verdreht, so wird der Bandabschnitt 1c um 180° nach links, das heißt wieder zurückgedreht. Dadurch ergibt sich eine vorteilhafte Führung dieser Bandabschnitte zwischen den Exzentern 11, 12 und der Umlenkrolle 15. Der Bandabschnitt 1d hinter dem Exzenter 12 gelangt dann zu der Bandführungsrolle 16 und als Bandabschnitt e zu der Bandführungsrolle 17. Die Verzögerungsstrecke A wird zwischen den Bandführungsrollen 17 und 18 gebildet, wobei die unterhalb der Umlenkrolle 15 liegende Bandführungsrolle 18 mitverantwortlich ist für die Führung des Bandabschnittes 1a in die Ebene des Exzenters 13.

Ein Vergleich der Ausführungsform gemäß Fig. 1 und 2 mit Fig. 3 und 4 zeigt, daß die Ausführungsform gemäß Fig. 3 und 4 etwas mehr Raum beansprucht, da das Band 14 mit den Abschnitten 1d, 1e außen um die Bandführungsrolle 16 geführt werden muß.

Eine besonders vorteilhafte Ausführungsform zeigen Fig. 5 und 6, bei denen anstelle von oberen und unteren Bändern lediglich ein einziges Band verwendet wird. Auch wird hier eine andere Anordnung der Exzenter vorgeschlagen. Im Gegensatz zu den vorbeschriebenen beiden Ausführungsbeispielen sind die Exzenter 22, 23 auf der Welle 21 nicht gegeneinander um 180° versetzt angeordnet, sondern liegen hintereinander.

Zur Unterscheidung der gleichartigen Bauteile und Bandabschnitte wird bei der Darstellung gemäß Fig. 5 und 6 den Bezugszeichen jeweils eine 2 bzw. 3 vorausgestellt.

Die von rechts in die Verzögerungsstrecke A einlaufenden Exemplare E werden bei der Maximalgeschwindigkeit dieses Bandabschnittes übernommen und anschließend in der bereits beschriebenen Weise verzögert. Der Bandabschnitt 2a gelangt um eine vordere, das heißt in der Ebene des vorderen Exzenters 23 liegende Bandführungsrolle 25, wonach der Bandabschnitt 2b dem vorderen Exzenter 23 zugeführt wird.

Hinter dem Exzenter 23 gelangt der Bandabschnitt 2c zu einer Bandführungsrolle 26, die ebenfalls in der Ebene des Exzenters 23 liegt. Der Versatz erfolgt über den Bandabschnitt 2d zu der in der Ebene des Exzenters 22 liegenden Bandführungsrolle 27. Hinter der Bandführungsrolle 27 gelangt dann der Bandabschnitt 2e zu dem hinteren Exzenter 22. Nach teilweiser Umschlingung läuft der Bandabschnitt 2f zu der in der Ebene des Exzenters 22 liegenden Bandführungsrolle 29 und anschließend zu der Bandführungsrolle 28 in der gleichen Ebene als Bandabschnitt 2g. Zur besseren Unterscheidung wurden die in der Ebene des hinteren Exzenters 22 liegenden Teile und Bandabschnitte mit einem Sternchen versehen. Die Rückführung des Bandes 24 erfolgt im Bandabschnitt 2a, da die Bandführungsrolle 30 wieder in der Ebene des Exzenters 23, das heißt in der vorderen Ebene, liegt.

Wie Fig. 5 zeigt, wird der untere Bandleitungsabschnitt 2i der Verzögerungsstrecke A zwischen den Bandführungsrollen 30 und 31 gebildet. Zur Bildung des oberen Bandabschnittes 2n der Verzögerungsstrecke A muß dann eine Rückführung, d. h. eine Umführung um die gesamte Anordnung, erfolgen. Diese verläuft als Bandabschnitt 2j um die Bandführungsrolle 32, als Bandabschnitt 2k um die Bandführungsrolle 33, als Bandabschnitf 21 um die Bandführungsrolle 34 und als Bandabschnitt 2m um die Bandführungsrolle 35. Der obere Bandabschnitt 2n der Verzögerungsstrecke A wird zwischen den Bandführungsrollen 35 und 25 gebildet. Dabei liegen alle Bandführungsrollen 30 bis 35 in der gleichen Ebene. Wie bereits beschrieben, werden durch Rotation der Exzenter 22, 23 um die Welle 21 eine Verzögerung und eine Beschleunigung der Bandabschnitte 2i und 2n in der Verzögerungsstrecke A erreicht, wobei automatisch der erforderliche Wegausgleich durch die Doppelexzenter 22, 23 gewährleistet ist.

Es versteht sich, daß, quer zur Transportrichtung der Exemplare E, in der gleichen Ebene mindestens zwei Bänder nebeneinander verwendet werden, um eine sichere Erfassung und Verzögerung der Exemplare E zu gewährleisten.

In Fig. 7 ist schematisch eine Umlenkrolle 15 bzw. 18 angedeutet, die mit nicht näher bezeichneten Borden an beiden Seiten ausgestattet ist. Derartige Rollen gewährleisten eine sichere Führung der zum Einsatz kommenden Bänder.

Es versteht sich, daß unter dem Ausdruck « Exzenter auch « exzenterähnliche Kurven zu verstehen sind. Die beiden verwendeten Exzenter müssen nicht unbedingt identische Kurven sein, sondern können auch so gerechnet werden, daß keine Relativbewegungen auftreten.

Anhand der Fig. 8 bis 10 wird ein weiteres Ausführungsbeispiel beschrieben.

Fig. 8 zeigt eine Bandverzögerungsstrecke für einen Falzapparat, in welche gefalzte oder zu falzende Exemplare einführbar sind. Die Bänder dieses Bandleitungssystems sind in der Weise mit variabler Geschwindigkeit antreibbar, daß bei der Übernahme eines Exemplares die Bänder bzw. Bänderabschnitte mit einer hohen Geschwindigkeit laufen, wonach diese nach Erfassen der Exemplare ihre Geschwindigkeit verringern.

Die von rechts in die Verzögerungsstrecke AO einlaufenden Exemplare EO werden bei der Maximalgeschwindigkeit dieses Bandabschnittes übernommen und, wie bereits erwähnt, verzögert, so daß beispielsweise bei Minimalgeschwindigkeit eine Falzung nach unten weg erfolgen kann. Der Bandabschnitt 20a läuft zu einer vorderen, d. h. in der Ebene eines vorderen Exzenters bzw. Kurvenscheibe 230 liegenden Bandführungsrolle 250, wonach er als Bandabschnitt 20b dem vorderen Exzenter 230 zugeführt wird. Hinter dem Exzenter 230 gelangt der Bandabschnitt 20c zu einer Bandführungsrolle 260, die ebenfalls in der Ebene des Exzenters 230 liegt. Der Ebenenversatz erfolgt im Bandabschnitt 20d zu der in der Ebene des hinteren Exzenters bzw. Kurvenscheibe 220 liegenden Bandführungsrolle 270. Nach der Bandführungsrolle 270 läuft dann der Bandabschnitt 2e direkt zu dem hinteren Exzenter 220. Nach teilweiser Umschlingung des Exzenters 220 läuft das Band 240 als Abschnitt 20f zu der in der Ebene des Exzenters 220 liegenden Bandführungsrolle 290 und anschließend zu der Bandführungsrolle 280 in der gleichen Ebene als Bandabschnitt 20g. Zur besseren Unterscheidung wurden die in der Ebene des hinteren Exzenters 220 liegenden Teile und Bandabschnitte mit einem Sternchen versehen. Die Rückführung des Bandes in die vordere Ebene 240 erfolgt über den Bandabschnitt 20b, da die Bandführungsrolle 300 wieder in der Ebene des Exzenters 230, das heißt in der vorderen Ebene, liegt.

Wie Fig. 8 erkennen läßt, wird der untere Bandleitungsabschnitt 20i der Verzögerungsstrecke AO zwischen den Bandführungsrollen 300 und 310 gebildet. Zur Bildung des oberen Bandabschnittes 20n der Verzögerungsstrecke AO muß dann eine Rückführung, das heißt eine Umführung um die gesamte Anordnung, erfolgen. Diese verläuft als Bandabschnitt 20j um die Bandführungsrolle 320, als Bandabschnitt 20k um die Bandführungsrolle 330, als Bandabschnitt 201 um die Bandführungsrolle 340 und als Bandabschnitt 20m um die Bandführungsrolle 350. Der obere Bandabschnitt 20n der Verzögerungsstrecke AO wird zwischen den Bandführungsrollen 350 und 250 gebildet. Dabei liegen alle Bandführungsrollen 300 bis 330 in der gleichen Ebene. Bei Rotation der Exzenter 220 und 230 um die Welle 210 erfolgen eine Verzögerung und Beschleunigung der Bandabschnitte 20i und 20n in der Verzögerungsstrecke A0. Es versteht sich, daß quer zur Transportrichtung der Exemplare EO in der gleichen Ebene mindestens zwei Bänder nebeneinander verwendet werden, um eine sichere Erfassung und Verzögerung der Exemplare EO zu gewährleisten.

Im Gegensatz zu der Vorrichtung gemäß Fig. 1 bis 7 erfolgt die Führung des Bandabschnittes 20c von dem vorderen Exzenter 230 nicht unmittelbar zu der Bandführungsrolle 260, sondern über eine ein Bandlängenausgleichselement bildende Rolle 360, die z. B. über ein Hubelement 400 in Richtung des Pfeiles bewegbar ist, so daß in der erfindungsgemäßen Ausbildung der Außenkontur der Exzenter 220, 230 ein Ausgleich der rhythmisch auftretenden Bandlängendifferenzen erfolgen kann. Anstelle eines die Rolle 360 tragenden Kolbens kann auch ein Exzenter verwendet werden, dessen Außenkontur und Exzentrizität so festgelegt sind, daß er die auftretenden Bandlängendifferenzen ausgleichen kann.

Wie aus Fig. 8 ersichtlich, weisen die beiden verwendeten Exzenter 220, 230, die spiegelbildlich zu einer gemeinsamen Mittellinie MO angeordnet sind, um geringste Bandlängendifferenzen zu erhalten, eine, jeweils von der Kreisform abweichende Außenkontur auf. Die eine Hälfte der Außenkontur weist im dargestellten Ausführungsbeispiel jeweils etwa die Form einer isometrischen und die andere Hälfte die Form einer dimetrischen Ellipse auf. Dadurch ergeben sich in den Bänderabschnitten 20i und 20n in der Bandverzögerungsstrecke AO bei der Rotation der Exzenter 220, 230 sinusförmige Verzögerungen und sinusförmige Beschleunigungen. Das Maß der Exzentrizität XO der Exzenter 220, 230 hängt vom Verhältnis Maximalgeschwindigkeit zu Minimalgeschwindigkeit ab. Theoretisch würde sich eine Minimalgeschwindigkeit von 0 ergeben, wenn dieses Maß dem halben Durchmesser entspricht, d. h. wenn die beiden Exzenter 220, 230 um einen Punkt rotieren würden, der auf ihrer Peripherie liegt. In der Praxis reicht jedoch das Verhältnis von etwa 4 : 1 aus, das heißt, daß in diesem Fall der gemeinsame Rotationsmittelpunkt etwa auf der Höhe des unteren Brennpunktes der beiden Exzenter 220, 230 mit dem etwa ellipsenförmigen Kurvenverlauf liegt.

Die Figuren 9 und 10 zeigen, wie durch Abwicklung eines Exzenters dessen Kontur empirisch ermittelbar ist, mit deren Hilfe die gewünschte sinusförmige Verzögerung und Beschleunigung in der Verzögerungsstrecke möglich sind. In Fig. 2 ist für den Bereich von 0° bis 180° die Entwicklung der Außenkontur 380 in 30°-Schritten der einen Hälfte des erfindungsgemäßen Exzenters dargestellt, wobei dieser von 0° bis 180° in Pfeilrichtung gedreht wird. Die Außenkontur 390 hat in Fig. 9 noch keinen Einfluß. Die zurückgelegte Wegstrecke in dem Verzögerungsabschnitt AO zwischen zwei nicht näher bezeichneten Bandrollen ist jeweils für 30° aufgetragen. Fig. 9 läßt deutlich erkennen, daß über den Bereich von 0 bis 180° des sich in Pfeilrichtung von rechts nach links bewegenden Bandabschnittes der Verzögerungsstrecke AO eine sinusförmige Verlangsamung ergibt. Fig. 10 dagegen zeigt die Entwicklung der sinusförmigen Beschleuni.gung mit Hilfe des Kurvenbereiches 390 zwischen 180° und 360° in der Verzögerungsstrecke A. Wie bei Fig. 9 ist die lineare Bandbewegung jeweils wieder für einen Drehwinkel von 30° in der Verzögerungsstrecke AO abgetragen.

Da in Fig. 9 der Kurvenverlauf 380, also die linke Hälfte der Kontur des Exzenters, und in Fig. 10 der Kurvenverlauf 390, das heißt die rechte Hälfte der Kontur, für die Entwicklung der sinusförmigen Verzögerung bzw. Beschleunigung verantwortlich sind, wurden jeweils die Bereiche voll ausgezeichnet, während die nicht unmittelbar beteiligten Bereiche, das sind in Fig. 2 der Bereich 390 und in Fig. 10 der Bereich 380, gestrichelt dargestellt sind.

Durch die spiegelbildliche Anordnung der Exzenter 220, 230 zu einer gemeinsamen Linie MO ergibt sich ein minimaler, auszugleichender Wegunterschied im Bandabschnitt 20c, so daß die verwendeten Bandlängenausgleichselemente den geringsten Hub aufführen müssen.

## Patentansprüche

1. Verzögerungsstrecke für einen Falzapparat, in welchem gefalzte oder zu falzende Exemplare in ein die Verzögerungsstrecke bildendes Bandleitungssystem einführbar sind, dessen Bänder (4, 14, 24) in der Weise mit variabler Geschwindigkeit antreibbar sind, daß bei der Übernahme eines Exemplares die Bänder (Bänderabschnitte) mit einer hohen Geschwindigkeit laufen, wonach diese nach Erfassen der Exemplare ihre Geschwindigkeit verringern, dadurch gekennzeichnet, daß die Bänder (4, 14, 24) zumindest teilweise um in zwei Ebenen liegende gleich große Exzenter geführt sind, die auf einer gemeinsamen Welle (1, 11, 22) angeordnet sind und die gleiche Exzentrizität (X) aufweisen, wobei durch eine erste Umlenkrolle (5, 15, 27) das von einem Exzenter (2, 13, 23) kommende Trumm (c, 1c, 2c) in die Ebene des anderen Exzenters (3,12, 22) umgelenkt wird und durch eine zweite, vor oder hinter der Verzögerungsstrecke (A) liegende Umlenkrolle (6, 18, 30), das Band (4, 14, 24) wieder zurückgeführt wird.

2. Verzögerungsstrecke nach Anspruch 1, dadurch gekennzeichnet, daß beidseitig der Verzögerungsstrecke (A) Bandführungsrollen (6, 7 ; 17, 18 ; 25, 35) in der gleichen Ebene angeordnet sind.

3. Verzögerungsstrecke nach Anspruch 1 oder 2, dadurch gekennzeichnet, daß bei der Umlenkung des Bandes (14) von der Ebene des einen Exzenters (12) in die Ebene des anderen Exzenters (13) der über die Umlenkrolle (15) laufende Bandabschnitt (1 b, 1 c) zweimal in sich um 180° gedreht ist (Fig. 4).

4. Verzögerungsstrecke nach Anspruch 1 bis 3, dadurch gekennzeichnet, daß die Exzenter (2, 3; 12, 13) auf der Achse (11, 11') um 180° gegeneinander versetzt sind.

5. Verzögerungsstrecke nach einem der vorangehenden Ansprüche, dadurch gekennzeichnet, daß beidseitig der Verzögerungsstrecke (A, Fig. 1, 3) übereinander zwei gleichartige Bandsysteme (4. 4' ; 14, 14') angeordnet sind.

6. Verzögerungsstrecke nach Anspruch 1, dadurch gekennzeichnet, daß die Exzenter (22, 23. Fig. 5) auf der Welle (21) deckungsgleich hintereinander angeordnet sind.

7. Verzögerungsstrecke nach Anspruch 6, dadurch gekennzeichnet, daß die Verzögerungsstrecke (Fig. 5, A) ein einziges Band (24) umfaßt. wobei der untere Bandabschnitt (2i) durch Herumführung des Bandes (24) um die gesamte Exzenter- und Führungsrollenanordnung über in der gleichen Ebene liegende Umlenkrollen (31, 32, 33, 34, 35) gebildet wird.

8. Verzögerungsstrecke nach einem der vorangehenden Ansprüche, dadurch gekennzeichnet, daß quer zur Transportrichtung der Bänder (4, 4' ; 14' ; 24) nebeneinander mindestens zwei Bandleitungen angeordnet sind.

9. Verzögerungsstrecke nach Anspruch 1, dadurch gekennzeichnet, daß die Kurvenscheiben (220, 230) eine von der Kreisform abweichende Außenkontur aufweisen, in der Weise, daß in der Verzögerungsstrecke (A0) die zwischen diesen verlaufenden Bandabschnitte (20i, 20n) rhythmisch sinusförmig verzögert und beschleunigt werden und daß in dem Bandabschnitt (20c). in dem das Band (240) von der Ebene der einen Kurvenscheibe (220) in die Ebene der anderen Kurvenscheibe (230) geführt wird, ein Bandlängenausgleichselement (360) angeordnet ist.

10. Verzögerungsstrecke nach Anspruch 9, dadurch gekennzeichnet, daß das Bandlängenausgleichselement (360) eine durch einen Hubkolben (400) betätigbare Bandführungsrolle ist.

11. Verzögerungsstrecke nach Anspruch 9, dadurch gekennzeichnet, daß das Bandlängenausgleichselement (360) eine rotierende Kurvenscheibe ist.

12. Verzögerungsstrecke nach Anspruch 9, dadurch gekennzeichnet, daß die Kurvenscheiben (220, 230) spiegelbildlich, bezogen auf eine gemeinsame Mittellinie (MO), auf einer Welle (210) angeordnet sind.

13. Verzögerungsstrecke nach einem der vorangehenden Ansprüche 9 bis 12, dadurch gekennzeichnet, daß jeweils die Hälfte des Umfanges einer jeden Kurvenscheibe (220. 230) etwa die Form einer isometrischen und die andere Hälfte etwa die Form einer dimetrischen Ellipse aufweisen, wobei das gemeinsame Rotationszentrum beider Kurvenscheiben (220, 230) etwa auf der Höhe eines Ellipsenbrennpunktes liegt.

## Claims

1. Delay section for a folding apparatus, in which folded copies, or copies to be folded, can be inserted into a belt guide system forming the delay section, the belts of which system (4, 14, 24) can be driven at variable speed in such a way that when a copy is being picked up, the belts (belt sections) run at high speed, and after they have gripped the copies the belts reduce their speed, characterised in that the belts (4, 14, 24) are guided at least partially round equally sized eccentrics lying in two planes and arranged on a common shaft (1, 11, 21), and which have the same eccentricity (X), whereby the end (c, 1 c, 2c) coming from one eccentric (2, 13, 23) is deflected into the plane of the other eccentric (3, 12, 22) by a first guide roller (5, 15, 27), and the belt (4, 14, 24) is guided back again by a second guide roller (6, 18, 30) lying in front of or behind the delay section (A).

2. Delay section according to claim 1, characterised in that on both sides of the delay section (A), belt guide rollers (6, 7 ; 17, 18 ; 25, 35) are arranged in the same plane.

3. Delay section according to claim 1 or 2, characterised in that when the belt (14) is deflected from the plane of one eccentric (12) into the plane of the other eccentric (13), the belt section (1b. 1c) running over the guide roller (15) is rotated twice by 180° into itself (Fig. 4).

4. Delay section according to claim 1 to 3, characterised in that the eccentrics (2, 3 ; 12, 13) are offset by 180° to each other on the axle (11, 11').

5. Delay section according to one of the preceding claims, characterised in that on both sides of the delay section (A, Fig. 1, 3) two identical belt systems (4, 4' ; 14, 14') are arranged on top of each other.

6. Delay section according to claim 1, characterised in that the eccentrics (22, 23, Fig. 5) are arranged congruently on the shaft (21) one behind the other.

7. Delay section according to claim 6, characterised in that the delay section (Fig. 5, A) incorporates a single belt (24), wherein the lower belt section (2i) is formed by guiding the belt (24) round the entire eccentric- and guide roller arrangement over guide rollers (31, 32, 33, 34, 35) lying in the same plane.

8. Delay section according to one of the preceding claims, characterised in that transversely to the travel direction of the belts (4, 4' ; 14' ; 24) at least two belt guides are arranged next to each other.

9. Delay section according to claim 1, characterised in that the cam plates (220, 230) have an external contour which deviates from circularity, so that in the delay section (AO) the belt sections (20i, 20n) running between these are delayed and accelerated rhythmically sinusoidally, and in that in the belt section (20c), in which the belt (240) is guided from the plane of one cam plate (220) into the plane of the other cam plate (230), there is arranged a belt length compensating element (360).

10. Delay section according to claim 9, characterised in that the belt length compensating element (360) is a belt guide roller actuatable by a lifting cylinder (400).

11. Delay section according to claim 9, characterised in that the belt length compensating element (360) is a rotating cam plate.

12. Delay section according to claim 9, characterised in that the cam plates (220, 230) are arranged on a shaft (210) in mirror-image fashion with respect to a common centre line (MO).

13. Delay section according to one of the preceding claims 9 to 12, characterised in that one half respectively of the circumference of each cam plate (220, 230) has approximately the shape of an isometric ellipse, and the other half has approximately the shape of a dimetric ellipse, and the common rotation centre of both cam plates (220, 230) is approximately on a level with an elliptical focal point.

## Revendications

1. Couloir de décélération pour appareil de pliage, dans lequel des exemplaires pliés ou à plier peuvent être introduits dans un ensemble transporteur à bandes formant le couloir de décélération, dont les bandes (4, 14, 24) peuvent être entraînées avec une vitesse variable de telle manière que, au moment de la prise en charge d'un exemplaire, les bandes (les segments de bandes) défilent à une vitesse élevée, après quoi, après avoir saisi les exemplaires, ces bandes diminuent leur vitesse, caractérisé en ce que les bandes (4, 14, 24) embrassent au moins partiellement des excentriques de même dimension situés dans deux plans, qui sont disposés sur un arbre commun (1, 11, 22) et qui présentent la même excentricité (X), le brin (c, 1c, 2c) provenant d'un excentrique (2, 13, 23) étant dévié par un premier rouleau de renvoi (5, 15, 27) et amené dans le plan de l'autre excentrique (3, 12, 22) tandis que la bande (4,14, 24) est ramenée en sens inverse par un deuxième rouleau de renvoi (6, 18, 30) qui se trouve en amont ou en aval du couloir de décélération (A).

2. Couloir de décélération selon la revendication 1, caractérisé en ce que des rouleaux de guidage de bande (6, 7 ; 17, 18 ; 25, 35) sont disposés dans le même plan de part et d'autre du couloir de décélération (A).

3. Couloir de décélération selon la revendication 1 ou la revendication 2, caractérisé en ce que, à l'endroit où la bande (14) est renvoyée du plan du premier excentrique (12) dans le plan de l'autre excentrique (13), le segment de bande (1 b, 1c) qui passe sur le rouleau de renvoi (15) est retourné sur lui-même de 180° à deux reprises. (figure 4).

4. Couloir de décélération selon les revendications 1 à 3, caractérisé en ce que les excentriques (2. 3:12,13) sont décalés de 180° l'un par rapport à l'autre sur l'axe (11, 11').

5. Couloir de décélération selon l'une des revendications précédentes, caractérisé en ce que, de part et d'autre du couloir de décélération (A) (figures 1, 3), deux circuits de bandes analogues (4, 4' ; 14, 14') sont disposés l'un au-dessus de l'autre.

6. Couloir de décélération selon la revendication 1, caractérisé en ce que les excentriques (22, 23) (figure 5) sont disposés en superposition l'un derrière l'autre sur l'arbre (21).

7. Couloir de décélération selon la revendication 5, caractérisé en ce que le couloir de décélération (figure 5) (A) comprend une seule bande (24), le segment de bande inférieur (2i) étant formé par le passage de la bande (24) en contournement autour de l'ensemble du dispositif d'excentriques et de rouleaux de guidage, sur des rouleaux de renvoi (31, 32, 33, 34, 35) qui se trouvent dans le même plan.

8. Couloir de décélération selon l'une des revendications précédentes, caractérisé en ce qu'au moins deux circuits de bande sont disposés l'un à côté de l'autre transversalement à la direction de transport des bandes (4, 4' ; 14, 14' ; 24).

9. Couloir de décélération selon la revendication 1. caractérisé en ce que les cames (220, 230) présentent un contour différent de la forme circulaire, de sorte que, dans le couloir de décélération (AO), les segments de bande (20i, 20n) qui circulent entre ces cames sont décélérés et accélérés rythmiquement dans un mode sinusoïdal et en ce que, dans le segment de bande (20c) dans lequel la bande (240) est amenée du plan d'une came (220) dans le plan de l'autre came (230), est disposé un élément (560) de compensation de longueur de bande.

10. Couloir de décélération selon la revendication 9, caractérisé en ce que l'élément de compensation de longueur de bande (360) est un rouleau de guidage de bande pouvant être actionné par un piston de vérin (400).

11. Couloir de décélération selon la revendication 9, caractérisé en ce que l'élément de compensation de longueur de bande (360) est une came rotative.

12. Couloir de décélération selon la revendication 9, caractérisé en ce que les cames (220, 230) sont disposées sur un arbre (210), symétriquement par rapport à un centre commun (MO).

13. Couloir de décélération selon l'une des revendications 9 à 12, caractérisé en ce que la moitié du périmètre de chaque came (220, 230) présente à peu près la forme d'une ellipse isométrique et l'autre moitié à peu près la forme d'une ellipse dimétrique, le centre de rotation commun des deux cames (220, 230) se trouvant à peu près au niveau d'un foyer des ellipses.
